# EUROPÄISCHE PATENTSCHRIFT

(11) **EP 1 642 017 B1**
(45) Veröffentlichungstag und Bekanntmachung des Hinweises auf die Patenterteilung: **11.05.2011**
(21) Anmeldenummer: 04738618.0
(22) Anmeldetag: 07.06.2004
(51) Int. Cl.: F02F 3/00, F02F 3/22

(54) **KOLBEN FÜR EINEN VERBRENNUNGSMOTOR**
PISTON FOR AN INTERNAL COMBUSTION ENGINE
PISTON DE MOTEUR A COMBUSTION INTERNE

(30) Priorität: 07.06.2003 DE 10325914
(43) Veröffentlichungstag der Anmeldung: 05.04.2006
(73) Patentinhaber: MAHLE GMBH, 70376 Stuttgart (DE)
(72) Erfinder: SCHARP, Rainer, 71665 Vaihingen (DE)
(74) Vertreter: Pohle, Reinhard
(86) Internationale Anmeldenummer: PCT/DE2004/001164
(87) Internationale Veröffentlichungsnummer: WO 2004/111420

(56) Entgegenhaltungen:
- DE-A- 2 140 824
- DE-A- 19 846 152
- GB-A- 1 121 787
- US-A- 2 772 933
- US-A- 3 930 472

## Beschreibung

Die Erfindung betrifft einen Kolben für einen Verbrennungsmotor nach dem Oberbegriff des Anspruches 1.

Aus der Offenlegungsschrift DE 198 46 152 A1 ist ein Kolben für einen Verbrennungsmotor bekannt, der aus einem Kolbengrundkörper mit Bolzennaben und mit einem kastenförmigen Schaft besteht. An den Bodenbereich des Kolbengrundkörpers ist ein ringförmiges Bauteil angeschweißt, in dessen Außenseite ein Teil der Ringpartie eingearbeitet ist, und dessen Oberteil als Feuersteg ausgebildet ist. Das Bauteil bildet gemeinsam mit dem kolbenbodenseitigen Teil des Kolbengrundkörpers einen ringförmigen Kühlkanal, der von einer an den Kolbengrundkörper angeformten, umlaufenden Wand zur Nabenseite hin verschlossen wird. Hierbei wird das ringförmige Bauteil über jede seiner beiden Stirnseiten mit den Kolbengrundkörper verschweißt, was die Herstellung des aus dem Stand der Technik bekannten Kolbens sehr zeit- und arbeitsaufwendig gestaltet.

Hiervon ausgehend liegt der Erfindung das Problem zugrunde, den Herstellungsprozess eines mit einem Kühlkanal ausgestatteten Kolbens zu vereinfachen, zu beschleunigen und damit zu verbilligen.

Gelöst wird das Problem mit den im Kennzeichen des Hauptanspruches stehenden Merkmalen. Eine zweckmäßige Ausgestaltung der Erfindung ist Gegenstand des Unteranspruches. Hierbei ergibt sich eine schnell und einfach herstellbare Schraubverbindung zwischen einem Kolbengrundkörper und einem Ringelement, die durch die mechanische Spannung, unter die ein elastisch ausgebildeter Vorsprung das Ringelement setzt, große Festigkeit erhält.

Ein Ausführungsbeispiel der Erfindung wird im Folgenden anhand der Zeichnungen beschrieben. Es zeigen
- Fig. 1: ein Schnittbild eines Kolbens für einen Verbrennungsmotor bestehend aus zwei Hälften, die zwei um 90° versetzte Längsschnitte des Kolbens dar- stellen,
- Fig. 2: einen Querschnitt des Kolbens entlang der Linie A-A in Fig. 1 und
- Fig. 3: eine Ausgestaltung der unteren Stirnfläche eines mit dem Kolbengrund- körper verschraubten Ringelementes.

Fig. 1 zeigt einen Kolben 1 für einen Verbrennungsmotor in einem Schnittbild, das aus zwei Hälften besteht, von denen die linke Hälfte einen Schnitt des Kolbens 1 entlang einer Längsachse 2 einer Nabenbohrung 3 und die rechte Hälfte einen um 90° dazu versetzten Längsschnitt des Kolbens 1 darstellt. Der Kolben 1 besteht aus einem Kolbengrundkörper 4, mit dem über ein kolbenbodenseitiges Gewinde 5 ein Ringelement 6 verschraubt ist, das einen Feuersteg 7 und eine Ringpartie 8 des Kolbens 1 trägt. Der Kolbengrundkörper 4 und das Ringelement 6 sind aus Stahl hergestellt.

Der Kolbengrundkörper 4 ist einstückig ausgebildet und weist im Bereich des Kolbenbodens 9 eine Verbrennungsmulde 10 auf. Über je eine Nabenabstützung 11, 11' sind an den Kolbenboden 9 zwei Bolzennaben 12, 12' mit je einer Nabenbohrung 3, 3' angeformt, deren Stirnflächen 16 gegenüber dem Ringelement 6 in Richtung Kolbenlängsachse 17 zurückgesetzt angeordnet sind. Die Bolzennaben 12, 12' sind über Schaftelemente 13, 13' miteinander verbunden. Zwischen den Schaftelementen 13, 13' und dem das Ringelement 6 tragenden, oberen Bereich des Kolbens 1 weist der Kolbengrundkörper 4 Ausnehmungen 18 auf, die im vorliegenden Ausführungsbeispiel im Bereich der Schaftelemente 13, 13' des Kolbengrundkörpers 4 teilweise umlaufend angeordnet sind. Als Träger des Ringelementes 6 kann auch ein Kolbengrundkörper 4 verwendet werden, bei dem die Stirnflächen 16 der Bolzennaben 12, 12' gegenüber der Ringpartie 8 nicht zurückgesetzt angeordnet sind. Hierbei ist die Ausnehmung 18 über den gesamten Umfang des Kolbens teils zwischen den Schaftelementen 13, 13' und dem Ringelement 6 und teils zwischen den Bolzennaben 12, 12' und dem Ringelement 6 umlaufend angeordnet.

Der Kolbengrundkörper 4 bildet im Bereich des Kolbenbodens 9 gemeinsam mit dem Ringelement 6 einen ringförmigen Kühlkanal 14, der teils in den Kolbengrundkörper 4 und teils in das Ringelement 6 eingearbeitet ist. In Richtung Bolzennabe 12 wird der Kühlkanal 14 von einem Vorsprung 15 des Kolbengrundkörpers 4 abgedeckt, der tellerfederartig ausgebildet ist und ausgehend vom Kolbengrundkörper 4 in Richtung Kolbenboden 9 geneigt angeordnet ist. Zu erkennen ist in Fig. 1 auch eine Ablauföffnung 20 des Kühlkanals 14.

Fig. 2 stellt einen Schnitt quer durch den Kolben 1 entlang der Linie A-A in Fig. 1 dar, in dem die den Bolzennaben 12, 12' zugewandte Seite des Kolbenbodens 9 in Unteransicht zu sehen ist. Fig. 2 zeigt eine Zulauföffnung 19 und die Ablauföffnung 20 des bei der gewählten Darstellungsform nicht erkennbaren Kühlkanals 14 für zum Kühlen des Kolbens 1 vorgesehene Kühlflüssigkeit. Schraffiert sind die Schaftelementen 13, 13' und die damit verbundenen Bolzennaben 12, 12' dargestellt. Zu erkennen sind in Fig. 2 zudem der Vorsprung 15, der im Bereich der zurückgesetzten Stirnflächen 16 der Bolzennaben 12, 12' in Unteransicht sichtbar ist, und die untere Stirnfläche 21 des Ringelementes 6.

Bei der Herstellung des Kolbens 1 kann zum Zweck der verbesserten Abdichtung der Schraubverbindung zunächst das Gewinde 5 mit einem keramischen Dichtstoff versehen werden, bevor das Ringelement 6 über das Gewinde 5 auf den vorgefertigten Kolbengrundkörper 4 geschraubt wird. Hierbei kommt die untere Stirnfläche 21 des Ringelementes 6 in Kontakt mit der Oberfläche 25 des Vorsprunges 15, die im vorliegenden Ausführungsbeispiel eben, d.h., plateauartig ausgebildet ist, die aber auch dach-, bzw. tellerförmig ausgebildet sein kann oder eine ballige Form haben kann. Der Vorsprung 15 ist so dünnwandig ausgebildet, dass er beim Aufschrauben des Ringelementes 6 elastisch nachgibt, wenn dieses einen Druck auf den Vorsprung 15 ausübt. Nach dem Aufschrauben des Ringelementes 6 setzt der Vorsprung 15 das Ringelement 6 somit unter mechanische Spannung, die zur Verbesserung der Festigkeit der Schraubverbindung zwischen dem Ringelement 6 und dem bodenseitigen Bereich des Kolbengrundkörpers 4 beiträgt.

In einer vorteilhaften Ausgestaltung der Erfindung ist gemäß Fig. 3 die untere Stirnfläche 21 des Ringelementes 6 mit einer Ausnehmung 24 versehen, die auf ihrer Innenseite eine radial ausgerichtete Fläche 22 und daran anschließend auf ihrer Außenseite eine axial ausgerichtete Fläche 23 aufweist. Hierbei ist die axial liegende Fläche 23 in die untere Stirnfläche 21 des Ringelementes 6 in radialer Richtung soweit eingedreht, dass sich, wie in Fig. 3 dargestellt ist, zwischen einer axial ausgerichteten, äußeren, oberen Begrenzungsfläche 26 des Vorsprunges 15 und der axial ausgerichteten Fläche 23 der Ausnehmung 24 ein Radialspiel 27 ergibt, wenn beim Aufschrauben des Ringelementes 6 auf den Kolben 1 die radial ausgerichtete Fläche 22 der unteren Stirnfläche 21 des Ringelementes 6 in ersten Kontakt mit der Oberfläche 25 des Vorsprunges 15 kommt. Die radiale Weite dieses Radialspieles beträgt hierbei zwischen 0 µm und 300 µm.

Die elastische Nachgiebigkeit des Vorsprunges 15 führt bei weitergehendem Aufschrauben des Ringelementes 6 dazu, dass sich der obere Bereich des Vorsprunges 15 so lange in Richtung des Pfeiles 28 bewegt, bis die äußere Begrenzungsfläche 26 des Vorsprunges 15 an die axial ausgerichtete Fläche 23 der Ausnehmung 24 in Anschlag kommt. Dies trägt zu einer Verbesserung der Festigkeit der Schraubverbindung und der Steifigkeit des oberen Kolbenbereiches bei.

### Bezugszeichenliste

- 1: Kolben
- 2: Längsachse der Nabenbohrungen
- 3: Nabenbohrung
- 4: Kolbengrundkörper
- 5: Gewinde
- 6: Ringelement
- 7: Feuersteg
- 8: Ringpartie
- 9: Kolbenboden
- 10: Verbrennungsmulde
- 11, 11': Nabenabstützungen
- 12, 12': Bolzennaben
- 13, 13': Schaftelement
- 14: Kühlkanal
- 15: Vorsprung
- 16: Stirnfläche
- 17: Kolbenlängsachse
- 18: Ausnehmung
- 19: Zulauföffnung
- 20: Ablauföffnung
- 21: untere Stirnfläche des Ringelementes 6
- 22: radial ausgerichtete Fläche der Ausnehmung 24
- 23: axial ausgerichtete Fläche der Ausnehmung 24
- 24: Ausnehmung
- 25: Oberfläche des Vorsprunges 15
- 26: äußere, obere Begrenzungsfläche des Vorsprunges 15
- 27: Radialspiel
- 28: Pfeil

## Patentansprüche

1. Kolben (1) für einen Verbrennungsmotor
- mit einem Kolbengrundkörper (4) aus geschmiedetem Stahl, der zwei über je eine Nabenabstützung (11, 11') mit dem Kolbenboden (9) verbundene Bolzennaben (12, 12') aufweist, die über zwei am Kolbenboden (9) angeformte Schaftelemente (13, 13') miteinander verbunden sind, und
- mit einem Ringelement (6), das den radial außen liegenden Teil des Kolbenbodens (9), den Feuersteg (7), zumindest einen Teil der Ringpartie (8) und mit dem Kolbengrundkörper (4) einen ringförmigen Kühlkanal (14) bildet,
wobei die außen liegenden Stirnflächen (16) der Bolzennaben (12, 12') gegenüber der Mantelfläche des Kolbenzylinders insoweit zurückgesetzt sind und zwischen den Schaftelementen (13, 13') und dem das Ringelement (6) tragenden, oberen Bereich des Kolbens (1) Ausnehmungen (18) derart eingeformt sind, dass sich ein umlaufender Vorsprung (15) ergibt, der gemeinsam mit dem Ringelement (6) eine radial äußere und axial untere Begrenzung des Kühlkanals (14) bildet,
**dadurch gekennzeichnet,**
- **dass** das Ringelement (6) mit dem Kolbengrundkörper (4) verschraubt ist, und
- **dass** der Vorsprung (15) in Form eines elastisch nachgiebigen Tragrings, bzw. einer Tellerfeder ausgebildet ist, die beim Aufschrauben des Ringelementes (6) verformbar ist.

2. Kolben (1) für einen Verbrennungsmotor nach Anspruch 1, **dadurch gekennzeichnet, dass** die den Bolzennaben (12, 12') zugewandte Stirnfläche (21) des Ringelementes (6) eine nach innen gerichtete Ausnehmung (24) mit einer inneren, radial ausgerichteten Fläche (22) und einer sich daran anschließenden, axial in Richtung der Bolzennaben (12, 12') ausgerichteten Fläche (23) aufweist, und dass dem Kolbenboden (9) zugewandte Begrenzungsflächen (25, 26) des Vorsprunges (15) nach dem Aufschrauben des Ringelementes (6) an den Flächen (22, 23) der Ausnehmung (24) anliegen.

## Claims

1. Piston (1) for an internal combustion engine
- with a piston base body (4) made of forged steel comprising two pin hubs (12, 12') which are each connected to the piston base (9) via a hub support (11,11') and which are connected to one another via two shaft elements (13, 13') formed on the piston base (9) and
- with an annular element (6) which forms the radially outer-lying part of the piston base (9), the fire land (7), at least a part of the annular zone (8), and with the piston base body (4) an annular cooling duct (14),
wherein the outer-lying peripheral faces (16) of the pin hubs (12, 12') are set back with respect to the peripheral face of the piston cylinder and between the shaft elements (13, 13') and the upper area of the piston (1) carrying the annular element (6) forming recesses (18) In such a manner that an encircling projection (15) is produced, which together with the annular element (6) forms a radially outer and axially lower boundary of the cooling duct (14),
**characterized by** the fact
- that the annular element (6) is screwed onto the piston base body (4) and
- that the projection (5) is designed In the form of an elastically flexible support ring or a disc spring which is deformable during the screwing-on of the annular element (6).

2. Piston (1) for an internal combustion engine according to claim 1, **characterized by** the fact that the end face (21) of the annular element (6) faces the pin hubs (12, 12') and comprises an inwardly directed recess (24) with an inner, radially aligned surface (22) and adjoining surface (23), which is aligned axially In the direction of the pin hubs (12, 12') and that boundary surfaces (25, 26) of the projection (15) face the piston base (9) are abut the surfaces (22, 23) of the recess (24) after screwing on of the annular element (6).

## Revendications

1. L'Invention concerne un piston (1) pour un moteur à explosion
- doté d'un corps de base (4) en acier forgé, comprenant deux moyeux d'axe (12,12') qui sont reliés chacun avec la base de piston (9) par un support de moyeu (11,11') et qui sont reliés entre eux par deux éléments d'arbre (13, 13') disposés sur la base de piston (9), et
- comprenant un élément annulaire (6) qui forme la partie radiale extérieure de la base de piston (9), la couronne de piston (7), au moins un élément de la partie annulaire (8) et un canal de refroidissement (14) annulaire avec le corps de base (4),
les bords extérieurs (16) des moyeux d'axe (12,12') sont reculés par rapport à la surface périphérique du cylindre de piston et des évidements (18) sont formés entre les éléments d'arbre (13, 13') et la partie supérieure du piston (1) portant l'élément annulaire (6) de telle façon qu'une partie saillante (15) périphérique est obtenue pour former conjointement avec l'élément annulaire (6) une délimitation radialement extérieure et axialement inférieure du canal de refroidissement (14),
**caractérisée par le fait**
- **que** l'élément annulaire (6) est vissé avec le corps de base (4), et
- **que** la partie saillante (15) est réalisée sous la forme d'un anneau de support élastique ou d'une rondelle conique qui ne se déforme pas lors du dévissage de l'élément annulaire (6).

2. Piston (1) pour un moteur à explosion selon la revendication 1, **caractérisé par le fait que** le bord (21) de l'élément annulaire (6) faisant face aux moyeux d'axe (12, 12') comporte un évidement (24) dirigé vers l'intérieur avec une surface (22) intérieure disposée radialement et une surface alignée (23) disposée axialement en direction des moyeux d'axe (12, 12'), et que les surfaces de délimitation (25, 26) de la partie saillante (15) faisant face à la base de piston (9) restent adjacentes aux surfaces (22, 23) de l'évidement (24) après le dévissage de l'élément annulaire (6).
